# EUROPÄISCHE PATENTSCHRIFT

(11) **EP 1 362 618 B1**
(45) Veröffentlichungstag und Bekanntmachung des Hinweises auf die Patenterteilung: **04.05.2005**
(21) Anmeldenummer: 02010891.6
(22) Anmeldetag: 16.05.2002
(51) Int. Cl.: A62C 3/16, G08B 21/18

(54) **Verfahren und Vorrichtung zur Brandverhütung in elektrischen Einrichtungen**
Method and device for preventing fire in an electric device
Procédé et dispositif pour la prévention des incendies dans un dispositif électrique

(43) Veröffentlichungstag der Anmeldung: 19.11.2003
(73) Patentinhaber: Siemens Building Technologies AG, 8034 Zürich (CH)
(72) Erfinder: Nebiker, Peter, Dr., 8053 Zürich (CH)
(74) Vertreter: Berg, Peter, Dipl.-Ing.

(56) Entgegenhaltungen:
- US-A- 6 095 252
- US-A- 6 104 301

## Beschreibung

Die vorliegende Erfindung betrifft ein Verfahren und eine Vorrichtung zur Brandverhütung in elektrischen Einrichtungen, insbesondere Apparaten und Anlagen.

Beim Brandschutz kann man im wesentlichen drei zeitlich aufeinander folgende Stufen unterscheiden: Brandverhütung, Branddetektion und Brandbekämpfung.

Brandverhütung wird bisher eigentlich nur durch bauliche Massnahmen betrieben, indem durch geeignete Bauweise, Materialauswahl und dergleichen versucht wird, die Schwelle für das Entstehen eines Brandes möglichst hoch zu legen. Die Entstehung eines Brandes als solche, das heisst das Auftreten von möglichen oder wahrscheinlichen Ursachen eines Brandes, kann mit den heute bekannten Mitteln und Methoden nicht überwacht werden. Erst das Auftreten von Brandkenngrössen, wie Rauch, Flamme, Brandgas oder hohe Temperatur ermöglicht eine Branddetektion, die dann die eigentliche Brandbekämpfung oder Löschung auslöst, siehe z.B. US-A-6 104 301.

Durch die vorliegende Erfindung soll nun ein Verfahren angegeben werden, welches die Erkennung der möglichen Entstehung eines Brandes in elektrischen Einrichtungen ermöglicht. Da nachweislich viele Brände in elektrischen Defekten ihre Ursache haben, würde ein solches Verfahren sehr wesentlich zur Brandverhütung beitragen. Entstehung bedeutet in diesem Zusammenhang, dass noch keine mit üblichen Detektoren nachweisbaren Brandkenngrössen aufgetreten sind.

Das erfindungsgemässe Verfahren ist dadurch gekennzeichnet, dass der zeitliche Verlauf der Leistungsaufnahme der betreffenden Einrichtung überwacht und auf das Auftreten eines abnormalen Betriebszustandes untersucht wird.

Sobald ein abnormaler Betriebszustand, das ist ein Verhalten des zeitlichen Verlaufs der Leistungsaufnahme ausserhalb eines normal zulässigen Bereichs, festgestellt wird, wird eine Intervention ausgelöst, so dass ein Brand gar nicht erst entstehen kann.

Eine erste bevorzugte Ausführungsform des erfindungsgemässen Verfahrens ist dadurch gekennzeichnet, dass der zeitliche Verlauf der Leistungsaufnahme gemessen und mittels intelligenter Signalverarbeitungsalgorithmen das Auftreten eines abnormalen Betriebszustands festgestellt wird, und dass beim Auftreten eines abnormalen Betriebszustands die elektrische Einrichtung abgeschaltet und/oder Alarm ausgelöst wird.

Gemäss einer zweiten bevorzugten Ausführungsform des erfindungsgemässen Verfahrens erfolgt ein Vergleich des zeitlichen Verlaufs der Leistungsaufnahme mit den bekannten Spezifikationen der betreffenden elektrischen Einrichtung.

Eine dritte bevorzugte Ausführungsform des erfindungsgemässen Verfahrens ist dadurch gekennzeichnet, dass in einem Lernprozess ein Bereich der normalen Betriebszustände festgelegt wird, und dass das Auftreten eines abnormalen Betriebszustands anhand eines Vergleichs des zeitlichen Verlaufs der Leistungsaufnahme mit diesem Bereich festgestellt wird.

Vorzugsweise ist der genannte Lernprozess ein unterstützter Lernprozess, welcher in einem wahlweise einschaltbaren Lernmodus erfolgt, oder ein selbständiger Lernprozess, bei welchem eine automatische Festlegung des Bereichs der normalen Betriebszustände erfolgt.

Die Erfindung betrifft weiter eine Vorrichtung zur Durchführung des genannten Verfahrens. Die erfindungsgemässe Vorrichtung ist gekennzeichnet durch Mittel für die Messung des zeitlichen Verlaufs der Leistungsaufnahme der betreffenden elektrischen Einrichtung und für den Vergleich der gemessenen Leistungsaufnahme mit einem einen normalen Betriebszustand repräsentierenden Sollwert.

Eine erste bevorzugte Ausführungsform der erfindungsgemässen Vorrichtung ist dadurch gekennzeichnet, dass die genannten Mittel mit der Stromspeisung der elektrischen Einrichtung verbunden und zur Unterbrechung der Stromspeisung beim Auftreten eines abnormalen Betriebszustands ausgebildet sind.

Eine zweite bevorzugte Ausführungsform der erfindungsgemässen Vorrichtung ist dadurch gekennzeichnet, dass die genannten Mittel mit einer Gefahrenmeldezentrale verbunden sind, durch welche beim Auftreten eines abnormalen Betriebszustands Alarm ausgelöst und/oder die betreffende elektrische Einrichtung abgeschaltet wird.

Eine dritte bevorzugte Ausführungsform ist dadurch gekennzeichnet, dass die genannten Mittel mit einer Gefahrenmeldezentrale einer Brandmeldeanlage verbunden sind, durch welche beim Auftreten eines abnormalen Betriebszustands die Empfindlichkeit der im Bereich der betreffenden elektrischen Einrichtung angeordneten Brandmelder erhöht wird.

Im folgenden wird die Erfindung anhand eines Ausführungsbeispiels und der einzigen Zeichnung näher erläutert, wobei die Zeichnung eine schematische Darstellung einer erfindungsgemässen Vorrichtung zur Brandverhütung in elektrischen Einrichtungen zeigt.

Darstellungsgemäss ist eine elektrische Einrichtung 1 über eine Leitung 2 an eine Stromversorgung 3, beispielsweise an das Stromnetz, angeschlossen. Die elektrische Einrichtung 1 kann ein einzelner elektrischer Apparat, eine elektrische Maschine oder eine aus einer Mehrzahl von Apparaten und/ oder Maschinen bestehende Anlage sein. Der Einrichtung 1 ist ein Sensor 4 für die Überwachung des zeitlichen Verlaufs der Leistungsaufnahme der Einrichtung 1 zugeordnet.

Der Sensor 4 misst den zeitlichen Verlauf der Leistungsaufnahme und stellt mittels intelligenter Signalverarbeitungsalgorithmen das Auftreten eines abnormalen Betriebzustandes, also eine ein bestimmtes Mass übersteigende Abweichung vom normalen Betriebszustand fest. Beim Auftreten eines abnormalen Betriebszustands werden geeignete Massnahmen, wie Abschalten der elektrischen Einrichtung und/oder Auslösung eines Alarms, eingeleitet.

Die Detektion eines abnormalen Betriebszustands kann auf drei Arten erfolgen, die sich im wesentlichen dadurch unterscheiden, wie der normale Betriebszustand festgelegt wird:
- Der normale Betriebszustand ist durch die bekannten Spezifikationen der betreffenden elektrischen Einrichtung 1 definiert. Jede einen vorgegebenen Bereich übersteigende Abweichung von den Spezifikationen stellt einen abnormalen Betriebszustand dar.
- Der normale Betriebszustand wird in einem unterstützten Lernprozess definiert. Dabei bedeutet unterstützt, dass die erfindungsgemässe Vorrichtung in einen Lernmodus geschaltet wird und in diesem die Leistungsparameter misst. Dann wird die Vorrichtung scharf geschaltet, wobei die im Lernmodus gemessenen Leistungsparameter den normalen Betriebszustand definieren.
- Der normale Betriebszustand wird in einem selbständigen Lernprozess automatisch festgelegt. Die Vorrichtung wird nicht in einen speziellen Lernmodus geschaltet sondern läuft von Anfang im scharf geschalteten Betriebszustand und misst in diesem laufend die Leistungsparameter. Zu Beginn wird der normale Betriebszustand eine relativ grosse Bandbreite aufweisen und die Vorrichtung wird eher unempfindlich sein. Mit der Zeit wird die Bandbreite des normalen Betriebszustands automatisch eingeschränkt.

Bei der Festlegung des normalen Betriebszustands in einem Lernprozess ist der normale Betriebszustand nicht unveränderlich festgelegt, sondern wird durch die Messung der Abweichungen, die innerhalb bestimmter Grenzen liegen, entweder in einem unterstützten oder in einem selbständigen Lernprozess, adaptiv nachgeführt. Auf diese Weise "lernt" der Sensor 4 selbständig den Bereich des normalen Betriebszustands kennen und kann bei Abweichungen vom normalen Betriebszustand über einen Alarmausgang 5 Alarm auslösen.

Im einfachsten Fall ist der Sensor 4 ein an die betreffende elektrische Einrichtung 1 angeschlossenes Stand Alone Gerät, dessen Alarmausgang 5 mit der Speiseleitung 2 verbunden ist und diese im Alarmfall, also beim Auftreten eines abnormalen Betriebszustands, durch Öffnen eines Schalters 7 trennt. Alternativ kann der Alarmausgang 5 als Relaisausgang ausgebildet sein.

Der Alarmausgang 5 kann auch an eine Gefahrenmeldezentrale 6 angeschlossen sein, welche nach einem Gefahrenstufenkonzept arbeitet. Entweder dezentral in der Vorrichtung 4 oder zentral in der Zentrale 6 wird die gemessene dynamische Leistungsaufnahme der elektrischen Einrichtung 1 in mehrere, vorzugsweise 4 Gefahrenstufen klassiert.
- Gefahrenstufe 0:: Keine Abweichung vom normalen Betriebszustand ⇒ kein abnormaler Betriebszustand.
- Gefahrenstufe 1:: Geringe Abweichung vom normalen Betriebszustand ⇒ eventuell abnormaler Betriebszustand.
- Gefahrenstufe 2:: Mittlere Abweichung vom normalen Betriebszustand ⇒ wahrscheinlich abnormaler Betriebszustand.
- Gefahrenstufe 3:: Grössere Abweichung vom normalen Betriebszustand ⇒ abnormaler Betriebszustand.

Bei Gefahrenstufe 3 wird Alarm ausgelöst und/oder die betreffende elektrische Einrichtung 1 abgeschaltet. Wenn die Gefahrenmeldezentrale 6 eine Brandmeldezentrale ist, dann kann zusätzlich ab Gefahrenstufe 1 die Empfindlichkeit der an die Brandmeldezentrale angeschlossenen Brandmelder 8 im gefährdeten Bereich, das ist der Bereich in der Umgebung der elektrischen Einrichtung 1, erhöht werden.

## Patentansprüche

1. Verfahren zur Brandverhütung in elektrischen Einrichtungen (1), **dadurch gekennzeichnet, dass** der zeitliche Verlauf der Leistungsaufnahme der betreffenden Einrichtung (1) überwacht und auf das Auftreten eines abnormalen Betriebszustandes untersucht wird.

2. Verfahren nach Anspruch 1, **dadurch gekennzeichnet, dass** der zeitliche Verlauf der Leistungsaufnahme gemessen und mittels intelligenter Signalverarbeitungsalgorithmen das Auftreten eines abnormalen Betriebszustands festgestellt wird, und dass beim Auftreten eines abnormalen Betriebszustands die elektrische Einrichtung (1) abgeschaltet und/oder Alarm ausgelöst wird.

3. Verfahren nach Anspruch 2, **dadurch gekennzeichnet, dass** ein Vergleich des zeitlichen Verlaufs der Leistungsaufnahme mit den bekannten Spezifikationen der betreffenden elektrischen Einrichtung (1) erfolgt.

4. Verfahren nach Anspruch 2, **dadurch gekennzeichnet, dass** in einem Lernprozess ein Bereich der normalen Betriebszustände festgelegt wird, und dass das Auftreten eines abnormalen Betriebszustands anhand eines Vergleichs des zeitlichen Verlaufs der Leistungsaufnahme mit diesem Bereich festgestellt wird.

5. Verfahren nach Anspruch 4, **dadurch gekennzeichnet, dass** der genannte Lernprozess ein unterstützter Lernprozess ist, welcher in einem wahlweise einschaltbaren Lernmodus erfolgt.

6. Verfahren nach Anspruch 4, **dadurch gekennzeichnet, dass** der genannte Lernprozess ein selbständiger Lernprozess ist, bei welchem eine automatische Festlegung des Bereichs der normalen Betriebszustände erfolgt.

7. Vorrichtung zur Durchführung des Verfahrens nach Anspruch 1, **gekennzeichnet durch** Mittel (4) für die Messung des zeitlichen Verlaufs der Leistungsaufnahme der betreffenden elektrischen Einrichtung (1) und für den Vergleich der gemessenen Leistungsaufnahme mit einem einen normalen Betriebszustand repräsentierenden Sollwert.

8. Vorrichtung nach Anspruch 7, **dadurch gekennzeichnet, dass** die genannten Mittel (4) mit der Stromspeisung (2) der elektrischen Einrichtung (1) verbunden und zur Unterbrechung der Stromspeisung (1) beim Auftreten eines abnormalen Betriebszustands ausgebildet sind.

9. Vorrichtung nach Anspruch 7, **dadurch gekennzeichnet, dass** die genannten Mittel (4) mit einer Gefahrenmeldezentrale (6) verbunden sind, durch welche beim Auftreten eines abnormalen Betriebszustands Alarm ausgelöst und/oder die betreffende elektrische Einrichtung (1) abgeschaltet wird.

10. Vorrichtung nach Anspruch 7, **dadurch gekennzeichnet, dass** die genannten Mittel (4) mit einer Gefahrenmeldezentrale (6) einer Brandmeldeanlage verbunden sind, durch welche beim Auftreten eines abnormalen Betriebszustands die Empfindlichkeit der im Bereich der betreffenden elektrischen Einrichtung (1) angeordneten Brandmelder (8) erhöht wird.

## Claims

1. Method for preventing fire in electrical equipment (1), **characterized in that** the variation over time of the power consumption of the equipment (1) concerned is monitored and the occurrence of an abnormal operating state is investigated.

2. Method according to Claim 1, **characterized in that** the variation over time of the power consumption is measured and the occurrence of an abnormal operating state is established by means of intelligent signal processing algorithms, and **in that**, when an abnormal operating state occurs, the electrical equipment (1) is switched off and/or an alarm is triggered.

3. Method according to Claim 2, **characterized in that** a comparison of the variation over time of the power consumption with the known specifications of the electrical equipment (1) concerned takes place.

4. Method according to Claim 2, **characterized in that** a range of the normal operating states is established in a learning process, and **in that** the occurrence of an abnormal operating state is established on the basis of a comparison of the variation over time of the power consumption with this range.

5. Method according to Claim 4, **characterized in that** the said learning process is an aided learning process, which takes place in a learning mode which can optionally be switched on.

6. Method according to Claim 4, **characterized in that** the said learning process is an independent learning process, in which automatic establishment of the range of the normal operating states takes place.

7. Device for carrying out the method according to Claim 1, **characterized by** means (4) for the measurement of the variation over time of the power consumption of the electrical equipment (1) concerned and for the comparison of the measured power consumption with a setpoint value representing a normal operating state.

8. Device according to Claim 7, **characterized in that** the said means (4) are connected to the power feed (2) of the electrical equipment (1) and are designed for interrupting the power feed (2) when an abnormal operating state occurs.

9. Device according to Claim 7, **characterized in that** the said means (4) are connected to a hazard warning centre (6), by which an alarm is triggered and/or the electrical equipment (1) concerned is switched off when an abnormal operating state occurs.

10. Device according to Claim 7, **characterized in that** the said means (4) are connected to a hazard warning centre (6) of a fire detection system, by which the sensitivity of the fire detectors (8) arranged in the region of the electrical equipment (1) concerned is increased when an abnormal operating state occurs.

## Revendications

1. Procédé de prévention d'incendie dans des dispositifs électriques (1), **caractérisé par le fait qu'**on surveille l'allure temporelle de la consommation de puissance du dispositif considéré (1) et qu'on l'examine à la recherche de l'apparition d'un état de fonctionnement anormal.

2. Procédé selon la revendication 1, **caractérisé par le fait que** l'on mesure l'allure temporelle de la consommation de puissance, que l'on détermine au moyen d'algorithmes de traitement de signal intelligents l'apparition d'un état de fonctionnement anormal et que, lors de l'apparition d'un état de fonctionnement anormal, on arrête le dispositif électrique (1) et/ou on déclenche une alarme.

3. Procédé selon la revendication 2, **caractérisé par le fait qu'**on effectue une comparaison de l'allure temporelle de la consommation de puissance avec les spécifications connues du dispositif électrique considéré (1).

4. Procédé selon la revendication 2, **caractérisé par le fait que**, dans un processus d'apprentissage, on spécifie une plage des états de fonctionnement normaux et qu'on détermine l'apparition d'un état de fonctionnement anormal à l'aide d'une comparaison de l'allure temporelle de la consommation de puissance avec cette plage.

5. Procédé selon la revendication 4, **caractérisé par le fait que** le processus d'apprentissage mentionné est un processus d'apprentissage assisté qui s'effectue dans un mode d'apprentissage mis en route optionnellement.

6. Procédé selon la revendication 4, **caractérisé par le fait que** le processus d'apprentissage mentionné est un processus d'apprentissage autonome dans lequel une spécification automatique de la plage des états de fonctionnement normaux s'effectue.

7. Dispositif pour la mise en oeuvre du procédé selon la revendication 1, **caractérisé par** des moyens (4) pour la mesure de l'allure temporelle de la consommation de puissance du dispositif électrique considéré (1) et pour la comparaison de la consommation de puissance mesurée avec une valeur de consigne représentant un état de fonctionnement normal.

8. Dispositif selon la revendication 7, **caractérisé par le fait que** les moyens mentionnés (4) sont reliés à l'alimentation en courant (2) du dispositif électrique (1) et sont conçus pour la coupure de l'alimentation en courant (1) lors de l'apparition d'un état de fonctionnement anormal.

9. Dispositif selon la revendication 7, **caractérisé par le fait que** les moyens mentionnés (4) sont reliés à un central avertisseur de danger (6) par lequel, lors de l'apparition d'un état de fonctionnement anormal, une alarme est déclenchée et/ou le dispositif électrique considéré (1) est arrêté.

10. Dispositif selon la revendication 7, **caractérisé par le fait que** les moyens mentionnés (4) sont reliés à un central avertisseur de danger (6) d'une installation d'alarme incendie par laquelle, lors de l'apparition d'un état de fonctionnement anormal, la sensibilité des avertisseurs d'incendie (8) placés dans la zone du dispositif électrique considéré (1) est augmentée.
